# EUROPÄISCHE PATENTANMELDUNG

(11) **EP 1 715 135 A2**
(43) Veröffentlichungstag der Anmeldung: **25.10.2006**
(21) Anmeldenummer: 06007092.7
(22) Anmeldetag: 04.04.2006
(51) Int. Cl.: E06B 11/08

(54) **Kassentisch für Selbstbedienungsgeschäfte**

(30) Priorität: 20.04.2005 DE 102005018134
(71) Anmelder: Heinrich J. Kesseböhmer KG, 49152 Bad Essen (DE)
(72) Erfinder: Eberlein, Herbert, 89347 Bubesheim (DE)

(57) **Zusammenfassung**

Die Erfindung betrifft einen Kassentisch (1) für Selbstbedienungsgeschäfte (18), mit einer Durchgangssperre (11), die einen bewegbaren Türflügel (13) aufweist, der in Gebrauchslage zum Versperren eines am Kassentisch (1) vorbeiführenden Personendurchganges (19) bestimmt ist, wobei der Kassentisch (1) eine den Personendurchgang (19) seitlich begrenzende Wand (6) aufweist.

Die Erfindung zeichnet sich dadurch aus, dass der Türflügel (13) in Nichtgebrauchslage einen Teil der Wand (6) bildet.

## Beschreibung

Die Erfindung betrifft einen Kassentisch für Selbstbedienungsgeschäfte, mit einer Durchgangssperre, die einen bewegbaren Türflügel aufweist, der in Gebrauchslage zum Versperren eines am Kassentisch vorbeiführenden Personendurchganges bestimmt ist, wobei der Kassentisch eine den Personendurchgang seitlich begrenzende Wand aufweist.

Kassentische dieser Art sind zum Abrechnen von Ware bestimmt, die Kunden mit Hilfe von Einkaufswagen oder Einkaufskörben in Selbstbedienungsgeschäften einkaufen. Die Kassentische weisen üblicherweise ein Förderband auf, das zur Aufnahme und zum Weitertransport der Ware zu einer Kassierperson dient, die im Kassentisch Platz genommen hat und die Ware registriert. Nach dem Abrechnungsvorgang erhält der Kunde die abgerechnete Ware. An den Kassentischen führt ein Personendurchgang vorbei, damit die Kunden mit dem Einkaufswagen oder dem Einkaufskorb, neben dem Förderband vorbei, zu Kassierperson gelangen, um dort ihre Ware bezahlen und in Empfang zu nehmen und um anschließend das Selbstbedienungsgeschäft verlassen zu können. Ist ein Kassentisch von einer Kassierperson nicht besetzt, wird der am unbesetzten Kassentisch vorbeiführende Personendurchgang mit Hilfe einer Durchgangssperre versperrt. Dann ragt der Türflügel der Durchgangssperre als Hindernis quer zur Personendurchgangsrichtung (Pfeil) sperrend in den Personendurchgang. Durch diese Maßnahme soll verhindert werden, dass Kunden den am unbesetzten Kassentisch vorbeiführenden Personendurchgang benützen, um Ware unbezahlt mitzunehmen. Man will damit Ladendiebstahl vermeiden.

Bei den bekannten Kassentischen wird die Durchgangssperre als eigenständiges Gerät seitlich an jene Seite oder jene Wand der Kassentische angeschraubt, an welcher der Personendurchgang vorbeiführt. Dadurch ist es möglich, den Türflügel in Gebrauchslage sperrend und verriegelt in den Personendurchgang ragen zu lassen und es ist ebenso möglich, den Türflügel unter Inanspruchnahme von Entriegelungsmitteln aus der Gebrauchslage in eine Nichtgebrauchslage zu bewegen, in der dieser dann eine parallel zur Wand verlaufende Lage einnimmt. Die Durchgangssperren weisen gewöhnlich ein mit wenigstens einer starken Anschraubplatte ausgestattetes zylinderförmiges Lagergehäuse auf, das den Türflügel trägt. Die Form und Bauweise solcher Durchgangssperren kann man als durchaus klobig nennen. Durch den seitlichen Anbau an besagte Wand der Kassentische verringern solche Durchgangssperren die nutzbare Breite der Personendurchgänge, die ja nur unwesentlich breiter sein soll als die Breite der Einkaufswagen, mit denen man die Personendurchgänge befahren will. Bei großen Selbstbedienungsgeschäften mit beispielsweise zwanzig oder mehr in einer Reihe angeordneter Kassentische geht durch die beschriebene Bauweise und Anordnung der Durchgangssperren relativ viel Platz verloren. Außerdem kann man beim Befahren der Personendurchgänge mit den Einkaufswagen an die Lagerung der Durchgangssperren anstoßen.

Man hat diese Nachteile erkannt und zwischenzeitlich Kassentische entwickelt, die an der den Personendurchgang seitlich begrenzenden Wand eine Nische aufweisen, in welcher die Lagerung des Türflügels untergebracht ist und die Nische den Türflügel dann aufinimmt, wenn dieser sich in der Nichtgebrauchslage befindet. Auch diese Lösung weist einen nicht zu unterschätzenden Nachteil auf, der darin besteht, dass die Nische doch relativ viel Raum beansprucht, der anderweitig am Kassentisch, beispielsweise für den Raum für die Kassierperson oder für den Raum zum Unterbringen des Förderbandes dringend benötigt wird.

Es ist Aufgabe der Erfindung, einen Kassentisch der hier vorliegenden Art so weiterzuentwickeln, dass die eben beschriebenen Nachteile verrmieden werden.

Die Lösung der Aufgabe besteht darin, dass der Türflügel der Durchgangssperre in Nichtgebrauchslage einen Teil der Wand des Kassentisches bildet.

Ein erster Vorteil der Erfindung besteht darin, dass der Türflügel mit einfachen Mitteln, beispielsweise durch Verwendung von Flachovalrohr oder als relativ dünne, jedoch stabile Platte gestaltet, sehr schmal gehalten werden kann. Deshalb trägt der Türflügel, als Teil der Wand des Kassentisches, in Nichtgebrauchslage nicht mehr seitlich am Kassentisch auf, so dass eine ebene Begrenzung des Kassentisches zum Personendurchgang hin insbesondere auch dann entsteht, wenn sich die Lagerung des Türflügels innerhalb des Grundrisses des Kassentisches befindet.
Ein weiterer Vorteil zeigt sich ferner, dass auf die eingangs beschriebene Nische zur Aufnahme der Durchgangssperre verzichtet werden kann. Der geringe Raumanspruch des in Nichtgebrauchslage befindlichen Türflügels macht dies möglich. Der dadurch verbliebene Raum ist entweder am Kassentisch nutzbar oder der Kassentisch ist in optimaler Weise äußerst schmal gestaltbar, so dass bei gleicher Stellfläche mehr Kassentische aufstellbar sind als bisher.

Die Erfindung wird anhand von Ausführungsbeispielen näher erläutert. Es zeigen
- Fig. 1 und 2: jeweils einen Kassentisch mit einer in Gebrauchslage und in Nichtgebrauchslage befindlichen Durchgangssperre;
- Fig. 3 und 4: ein weiteres Ausführungsbeispiel sowie
- Fig. 5 und 6: jeweils einen Kassentisch, dessen Durchgangssperre einen winkligen Türflügel aufweist.

Die nachfolgenden Beispielsbeschreibungen beziehen sich auf Kassentische 1 der üblichen Art. Die Kassentische 1 sind deshalb stark vereinfacht gezeichnet. Jedenfalls dienen alle hier beschriebenen Kassentische 1 zur Abrechnung von Ware, die von Kunden in Selbstbedienungsgeschäften 18 eingekauft wird. Die Kassentische 1 weisen gewöhnlich ein Förderband 2 zum Ablegen und zum Weitertransportieren der Ware zu einer Kassierperson auf, die in einem an den Kassentischen 1 befindlichen, mit einer Kasse ausgestatteten Kassierbereich 3 Platz genommen hat. Dem Förderband 2 nachgeordnet ist ein Warensammelbereich 4 zur Aufnahme der abgerechneten Waren. Die in den Zeichnungen dargestellten geraden Pfeile zeigen die Richtung an, in welcher die Kunden des Selbstbedienungsgeschäftes 18 zum Zwecke der Abrechnung der Ware den an jeden Kassentisch 1 längs sich anschließenden Personendurchgang 19 passieren müssen. Alle bis hierher beschriebenen Details sind bekannt.

Fig. 1 zeigt links einen Kassentisch 1, an dessen Längsseite 5 der Personendurchgang 19 vorbeiführt, an den sich rechts ein weiterer Kassentisch 1 oder eine sonstige Begrenzung anschließt. Der Kassentisch 1 weist eine bekannte, unterschiedlich gestaltbare Wand 6 auf, die eine seitliche Begrenzung für den Personendurchgang 19 bildet. An der so gestaltbaren Wand 6 ist eine Durchgangssperre 11 angeordnet, die sich in Nichtgebrauchslage (Fig. 2) innerhalb des Grundrisses des Kassentisches 1 befindet und an deren Lagerung 12 ein Türflügel 13 bewegbar und in bekannter Weise verriegelbar gelagert ist. Im Beispiel befindet sich der von Hand oder durch einen Elektromotor oder eine Drehfeder antreibbare Türflügel 13 in seiner den Personendurchgang 19 versperrenden Gebrauchslage, in welcher sich der Türflügel 13 quer zur Durchgangsrichtung (Pfeil) erstreckt. Der gekrümmte Doppelpfeil zeigt den Schwenkbereich des Türflügels 13 an. Der in der Gebrauchslage verriegelte Türflügel 13 lässt sich mit geeigneten und bekannten Mitteln lösen und in eine den Personendurchgang 19 freigebende Nichtgebrauchslage bewegen und in dieser ebenfalls verriegeln, siehe auch Fig. 2. Um der erfinderischen Idee gerecht zu werden, befindet sich in der Wand 6 eine Öffnung 7, deren Umriss geringfügig größer ist als der Umriss des bevorzugt flächig gestalteten Türflügels 13.

Fig. 2 zeigt den in Fig. 1 beschriebenen Kassentisch 1, bei dem sich der Türflügel 13 der Durchgangssperre 11 in der Nichtgebrauchslage befindet. In dieser Lage füllt der Türflügel 13 die Öffnung 7 nahezu aus. Seine außen sichtbare Fläche 14 befindet sich bevorzugt auf der gleichen senkrechten Ebene wie die Ebene der Wand 6. In Nichtgebrauchslage bildet somit der Türflügel 13 einen Teil der Wand 6. Es ragt in dieser Lage kein Teil der Durchgangssperre 11 störend in den Personendurchgang 19.

In Anlehnung an Fig. 1 zeigt Fig. 3 einen Kassentisch 1, bei dem der Türflügel 13 der Durchgangssperre 11 als ein aus einem Rohr oder aus einem Flachovalrohr gefertigten Bügel gestaltet ist. Die Öffnung 7 ist entsprechend der Kontur des Türflügels 13 nachempfunden, so dass die Öffnung 7, wie in der Zeichnung ersichtlich, U-förmig gestaltet ist und einen als Teil der Wand 6 verbliebenen Wandabschnitt 6a begrenzt. Der Türflügel 13 der Durchgangssperre 11 befindet sich in der Gebrauchslage und versperrt den Personendurchgang 19.

Fig. 4 zeigt den in Fig. 3 beschriebenen Kassentisch 1, bei dem der Türflügel 13 die Nichtgebrauchslage aufgesucht hat, so dass der Personendurchgang 19 passierbar ist. Der U-förmige Türflügel 13 ist von der entsprechend angepassten Öffnung 7 komplett aufgenommen und bildet somit einen Teil der Wand 6. Es ragt kein Teil der Durchgangssperre 11 störend in den Personendurchgang 19, da sich auch die Lagerung 12 des Türflügels 13 innerhalb des Grundrisses des Kassentisches 1 befindet.

Unter der Maßgabe, dass es die Raum- und Platzverhältnisse zulassen, zeigen die Figuren 5 und 6 einen Kassentisch 1, bei dem der Türflügel 13 der Durchgangssperre 11 winklig gestaltet ist.

Fig. 5 zeigt den Türflügel 13 der an der Wand 6 des Kassentisches 1 angeordneten Durchgangssperre 11 in Gebrauchslage, in welcher der Türflügel 13 den Personendurchgang 19 versperrt. In der in Fig. 6 gezeigten Darstellung befindet sich der Türflügel 13 in der Nichtgebrauchslage, in der er die entsprechende, in der Wand 6 befindliche Öffnung 7 verschließt. Der Türflügel 13 bildet somit in Nichtgebrauchslage einen Teil der Wand 6. Neu und erfinderisch ist nun, dass die innerhalb des Grundrisses des Kassentisches 1 angeordnete Lagerung 12 nicht nur den Türflügel 13, sondern auch einen Wandabschnitt 16 trägt, der winklig, bevorzugt im rechten Winkel zum Türflügel 13 angeordnet ist. Der Umriss des Wandabschnittes 16 ist geringfügig kleiner als der Umriss der in der Wand 6 befindlichen Öffnung 7. Die Zeichnung zeigt, dass in Gebrauchslage des Türflügels 13 der Wandabschnitt 16 die Öffnung 7 verschließt. Anhand von Fig. 6 erkennt man, dass der Wandabschnitt 16 im Raum 10, beispielsweise unterhalb des Warensammelbereiches 4 im Kassentisch 1 untergebracht ist. Beim oben beschriebenen Ausführungsbeispiel ist somit die in der Wand 6 befindliche Öffnung 7 sowohl in Gebrauchs- als auch in Nichtgebrauchslage des Türflügels 13 verschlossen.

Die Erfindung lässt aufgrund der unterschiedlichen Bauweisen der Kassentische 1 verschiedene Lösungen, Varianten und Kombinationen der beschriebenen Merkmale zu. Auch muss es nicht unbedingt sein, dass jener Teil der Wand 6, den der Türflügel 13 in seiner Nichtgebrauchslage bildet, sich exakt auf der gleichen Ebene befindet, welche die Wand 6 beinhaltet. Eine den Personendurchgang 19 nicht oder nur unwesentlich beeinflussende Abstufung oder Abweichung liegt durchaus noch im Bereich der Erfindung. Wichtig ist, dass der in Nichtgebrauchslage befindliche Türflügel 13 nicht zu einer Verengung des Personendurchganges 19 führt und auch kein Hindernis für Einkaufswagen darstellt, die durch den Personendurchgang 19 geschoben werden.

## Patentansprüche

1. Kassentisch (1) für Selbstbedienungsgeschäfte (18), mit einer Durchgangssperre (11), die einen bewegbaren Türflügel (13) aufweist, der in Gebrauchslage zum Versperren eines am Kassentisch (1) vorbeiführenden Personendurchganges (19) bestimmt ist, wobei der Kassentisch (1) eine den Personendurchgang (19) seitlich begrenzende Wand (6) aufweist, **dadurch gekennzeichnet, dass** der Türflügel (13) in Nichtgebrauchslage einen Teil der Wand (6) bildet.

2. Kassentisch nach Anspruch 1, **dadurch gekennzeichnet, dass** die Wand (6) eine Öffnung (7) aufweist, die zur Aufnahme des in Nichtgebrauchslage befindlichen Türflügels (13) bestimmt ist.

3. Kassentisch nach Anspruch 2, **dadurch gekennzeichnet, dass** die Öffnung (7) einen Wandabschnitt (6a) begrenzt, welcher ein Teil der Wand (6) ist.

4. Kassentisch nach Anspruch 1 oder 2, **dadurch gekennzeichnet, dass** die Durchgangssperre (11) einen Wandabschnitt (16) aufweist, der in einem Winkel zum Türflügel (13) angeordnet ist und der zum Verschließen der in der Wand (6) befindlichen Öffnung (7) dann vorgesehen ist, wenn sich der Türflügel (13) in der Gebrauchslage befindet.

5. Kassentisch nach Anspruch 1, **dadurch gekennzeichnet, dass** der Türflügel (13) von einer Lagerung (12) getragen wird, die sich innerhalb des Grundrisses des Kassentisches befindet.

6. Kassentisch nach Anspruch 1 oder 2, **dadurch gekennzeichnet, dass** sich die außen sichtbare Fläche (14) des in der Nichtgebrauchslage befmdlichen Türflügels (13) auf der gleichen Ebene befindet wie die Ebene der Wand (6).
